# FASCICULE DE BREVET EUROPEEN

(11) **EP 3 839 651 B1**
(45) Date de publication et mention de la délivrance du brevet: **01.05.2024**
(21) Numéro de dépôt: 19217918.2
(22) Date de dépôt: 19.12.2019
(51) Int. Cl.: G04B 17/04

(54) **OSCILLATEUR HORLOGER MÉCANIQUE A GUIDAGE FLEXIBLE**
MECHANISCHER OSZILLATOR EINER UHR MIT FLEXIBLER FÜHRUNG
MECHANICAL TIMEPIECE OSCILLATOR WITH FLEXIBLE GUIDE

(43) Date de publication de la demande: 23.06.2021
(73) Titulaire: Patek Philippe SA Genève, 1204 Genève (CH)
(72) Inventeur: OES, Stéphane, 2300 La Chaux-de-Fonds (CH); KRÜTTLI, Anthony, 25390 Orchamps-Vennes (FR); CHABLOZ, David, 74380 Cranves-sales (FR)
(74) Mandataire: Micheli & Cie SA

(56) Documents cités:
- EP-A1- 3 324 246
- CH-A2- 705 928

## Description

La présente invention concerne un oscillateur horloger mécanique à guidage flexible, destiné à osciller autour d'un axe d'oscillation virtuel, ledit oscillateur comportant une partie mobile centrée sur l'axe d'oscillation, une partie de fixation destinée à être fixée à un premier élément de support, et au moins des première et deuxième lames élastiques reliant la partie mobile et la partie de fixation et agencées pour exercer sur la partie mobile, par rapport à la partie de fixation, un couple de rappel.

De tels oscillateurs, également appelés oscillateurs à pivot flexible sont conçus pour pivoter sans axe de rotation physique, donc sans frottements, autour d'un axe de rotation virtuel, grâce à un agencement de parties élastiques.

Différents types de pivots flexibles existent, tels que les pivots à lames croisées séparées, les pivots à lames croisées non séparées ou les pivots à centre de rotation déporté dits « RCC » (Remote Center Compliance).

L'utilisation de ce type d'oscillateurs mécaniques à guidage flexible dans l'horlogerie est désormais bien connue. Des exemples de tels oscillateurs sont décrits à titre indicatif dans la demande de brevet EP 2 911 012 ou dans le brevet EP 3 356 690.

Ces oscillateurs possèdent une ou plusieurs lames flexibles, généralement monolithiques avec la partie mobile et la partie de fixation, remplaçant le spiral et l'axe d'oscillation physique. Ces oscillateurs sont particulièrement intéressants en termes de réduction des frottements.

Toutefois, il est néanmoins nécessaire de limiter leurs déplacements radial et axial dans le but d'éviter de dépasser la limite élastique des lames, notamment en cas de chocs ou en cas de perturbations externes. Pour cela, des butées de fonctionnement sont généralement positionnées à l'extérieur de l'oscillateur afin de pouvoir agir sur sa partie mobile.

Ces butées fonctionnent donc sur un grand diamètre, ce qui signifie de grands bras de levier entre le point d'actionnement de la butée et l'axe d'oscillation et donc un couple de frottement élevé. Cela génère de fortes perturbations, voire même des arrêts inopinés. De plus, le positionnement de ces butées n'est pas simple puisque pratiquement toutes les surfaces de l'oscillateur flexible sont fonctionnelles et en mouvement continu.

Pour résoudre ces problèmes, différentes solutions ont été proposées et reposent essentiellement sur la reconstitution d'un axe physique aligné avec l'axe d'oscillation, au moyen d'un arbre ou d'un élément de matière traversant les lames et/ou la partie mobile. De tels oscillateurs sont décrits par exemple dans la demande CH 714 922 ou dans le brevet EP 3 324 246. Le brevet EP 3 324 246 décrit l'utilisation d'un arbre traversant les lames et portant des moyens de butée axiale et/ou radial. L'arbre est solidaire de la partie mobile ou de la structure. La demande CH 714 922 décrit un oscillateur flexible dont la partie mobile comprend un élément de matière central agencé pour coopérer en appui de butée avec des surfaces complémentaires de butée que comporte la structure. Ce type de construction avec un arbre ou un élément de matière central impose de réaliser des lames comportant un évidement, un dégagement ou un oeil ménagé autour de l'arbre ou de l'élément de matière central, permettant le passage dudit arbre ou élément de matière central sans contact avec les lames. Cela a pour inconvénient d'augmenter la complexité de conception et de fabrication des lames. Cela a également pour effet négatif de réduire la longueur efficace des lames pour un encombrement donné, et donc de diminuer leur raideur.

La présente invention vise à remédier à ces inconvénients en proposant un oscillateur à guidage flexible qui soit assuré dans toutes les positions radiales et axiales, tout en conservant les avantages d'un oscillateur à guidage flexible.

A cet effet, la présente invention concerne un oscillateur horloger mécanique à guidage flexible, destiné à osciller autour d'un axe d'oscillation virtuel, ledit oscillateur comportant :
- une partie mobile centrée sur l'axe d'oscillation,
- une partie de fixation destinée à être fixée à un premier élément de support,
- au moins des première et deuxième lames élastiques reliant la partie mobile et la partie de fixation et agencées pour exercer sur la partie mobile, par rapport à la partie de fixation, un couple de rappel,
- au moins un balancier rapporté et rendu solidaire de la partie mobile, ledit balancier comportant une serge, un moyeu présentant un trou central, centré sur l'axe d'oscillation, et au moins un bras reliant ledit moyeu à la serge.

Selon l'invention, ledit oscillateur comprend :
- un tenon, centré sur l'axe d'oscillation, ledit tenon étant d'une part solidaire au moins en translation axiale d'un deuxième élément de support et d'autre part positionné dans le trou central du moyeu du balancier, les dimensions du tenon et du trou central étant choisies de manière à laisser un jeu entre le moyeu et le tenon définissant des butées de fonctionnement axiales et radiales.

Ainsi, l'oscillateur à guidage flexible selon l'invention permet au moyen d'un seul tenon intégré dans le moyeu central du balancier rapporté d'obtenir des butées dans toutes les directions X, Y, Z, sur un petit diamètre, ce qui a pour avantage de diminuer le couple de frottement et les perturbations.

D'une manière particulièrement préférée, le balancier est agencé pour constituer l'élément inertiel de l'oscillateur. Cela permet avantageusement de pouvoir dissocier l'inertie de l'oscillateur de la raideur des lames élastiques, permettant ainsi de régler l'inertie de l'oscillateur de manière aisée et connue via le balancier rapporté, comme pour un balancier standard, et une réalisation des lames à la raideur souhaitée, sans contrainte de dimensionnement des lames pour obtenir le bon compromis raideur/inertie habituellement recherché dans les oscillateurs à guidage flexible standard.

De plus, grâce à cette configuration, il existe une grande liberté de design sans limiter la fonction technique et permettant un équilibrage traditionnel du système. Cela permet également de pouvoir ajouter des finitions ou anglages traditionnellement souhaités dans l'horlogerie haut de gamme.

De préférence, l'oscillateur est tel que sa partie mobile présente une forme agencée pour définir une zone intérieure vide de tout élément de matière de partie mobile ou il ne comprend pas d'arbre physique traversant la partie mobile et/ou les lames élastiques. Cela permet à l'oscillateur de l'invention de conserver tous les avantages d'un oscillateur à guidage flexible standard, ainsi que de rester très compact.

La présente invention concerne également un mécanisme régulateur, un mouvement horloger ainsi qu'une pièce d'horlogerie comprenant un tel oscillateur.

D'autres caractéristiques et avantages de la présente invention apparaîtront à la lecture de la description détaillée suivante de différents modes de réalisation de l'invention, donnés à titre d'exemples non limitatifs, et faite en référence aux dessins annexés dans lesquels :
- les figures 1, 2 et 3 sont respectivement une vue en perspective, une vue plane de dessous et une vue en coupe axiale d'un oscillateur mécanique à guidage flexible selon l'invention ;
- les figures 4, 5 et 6 sont respectivement une vue en perspective, une vue plane de dessous et une vue en coupe axiale d'un mécanisme régulateur comprenant un mécanisme d'échappement et un oscillateur mécanique à guidage flexible selon une variante de réalisation de l'invention ; et
- les figures 7 et 8 représentent le couplage du tenon au balancier par un dispositif à baïonnette respectivement dans une première position angulaire de montage et une seconde position angulaire de verrouillage.

La présente invention concerne un oscillateur mécanique à guidage flexible d'un mouvement horloger, destiné à osciller autour d'un axe d'oscillation virtuel A, c'est-à-dire sans axe de rotation physique et comprenant comme organe élastique de rappel un système à lames élastiques. Un tel oscillateur comporte d'une manière connue :
- une partie mobile 2 centrée sur l'axe d'oscillation A,
- une partie de fixation 3 destinée à être fixée à un premier élément de support (non représenté), tel qu'un élément du bâti du mouvement horloger,
- au moins des première et deuxième lames élastiques 5, 6 reliant la partie mobile 2 et la partie de fixation 3 et agencées pour exercer sur la partie mobile 2, par rapport à la partie de fixation 3, un couple de rappel,

En référence aux figures 1 à 3, il est représenté un oscillateur à guidage flexible de type à lames croisées séparées, selon lequel les lames élastiques 5, 6 sont de même longueur et se croisent sans contact en s'étendant dans deux plans parallèles différents. Sur la figure 2, en vue plane de dessous, ces lames élastiques 5, 6 se croisent en un point P qui constitue le centre de rotation de la partie mobile 2 par rapport à la partie de fixation 3. La droite passant par le point P et perpendiculaire au plan de l'oscillateur 1 (plan de la figure 1) constitue l'axe d'oscillation A de la partie mobile 2 par rapport à la partie de fixation 3. En fonctionnement, ladite partie mobile 2 oscille autour de l'axe A par rapport à la partie de fixation 3, les lames élastiques 5, 6 exerçant sur la partie mobile 2, par rapport à la partie de fixation 3, un couple de rappel à l'instar du spiral d'un oscillateur balancier-spiral.

L'oscillateur 1 est associé à un échappement (non représenté) qui peut être de type classique tel qu'un échappement à ancre suisse ou de tout autre type. A cet effet, il est prévu une cheville 7 destinée à coopérer avec une fourchette d'une ancre du mécanisme d'échappement pour l'entretien des oscillations. La cheville 7 est portée par une extrémité libre d'un bras 2a s'étendant depuis la partie libre 2 vers l'axe d'oscillation A, formant avec la partie libre 2 une partie rigide.

Un tel oscillateur peut être fabriqué de manière monolithique, par exemple en silicium ou dans tout autre matériau approprié selon la technique de gravure ionique réactive profonde dite « DRIE » (Deep Reactive Ion Etching), en nickel, alliage de nickel ou tout autre matériau approprié selon la technique LIGA (lithographie, galvanoplastie, moulage), en acier, cuivre-béryllium, maillechort ou autre alliage métallique par fraisage ou par électroérosion, ou en verre métallique par moulage.

Le fonctionnement d'un tel oscillateur mécanique à guidage flexible 1 est décrit plus amplement par exemple dans le brevet EP 3 356 690 et ne nécessite pas ici de description plus détaillée.

Conformément à l'invention, l'oscillateur 1 comprend au moins un balancier 8, rigide, rapporté et rendu solidaire de la partie mobile 2, ledit balancier 8 comportant une serge 10 de forme annulaire, continue ou discontinue, un moyeu 12 présentant un trou central 14, centré sur l'axe d'oscillation A, et au moins un bras 16 (ici quatre bras 16) reliant ledit moyeu 12 à la serge 10. L'oscillateur 1 comprend également un tenon 18, centré sur l'axe d'oscillation A, ledit tenon 18 étant d'une part solidaire au moins en translation axiale d'un deuxième élément de support (non représenté sur les figures 1 à 3), tel qu'un pont, et d'autre part positionné dans le trou central 14 du moyeu 12 du balancier 8, de sorte que ledit balancier 8 oscille selon l'axe A autour du tenon 18.

Plus particulièrement en référence à la figure 3, le tenon 18 présente une tête 18a et un pied 18b solidaires l'un de l'autre. La tête 18a, de préférence de forme cylindrique, est agencée pour se loger dans le deuxième élément de support, de manière solidaire en translation et en rotation audit deuxième élément de support, par exemple par chassage. Le pied 18b s'étend selon l'axe A et est de forme cylindrique concentrique à l'axe A, permettant au moyeu 12 de pivoter autour du pied 18b. Ledit pied 18b est agencé pour saillir du deuxième élément de support, perpendiculairement à la tête 18a, et pour traverser le trou central 14 du moyeu 12. Le pied 18b est de diamètre inférieur au diamètre de la tête 18a de manière à former un épaulement 18c entre le pied 18b et la tête 18a.

Les dimensions du tenon 18 et du trou central 14 sont choisies de manière à laisser un jeu axial entre la surface supérieure 12a du moyeu 12 et l'épaulement 18c du tenon 18 constituant une surface d'appui définissant une butée de fonctionnement axiale ainsi qu'un jeu radial entre le pourtour intérieur 12b du moyeu 12 et la surface extérieure 18d du pied 18b du tenon 18 constituant une surface d'appui radial définissant une butée de fonctionnement radiale.

Ainsi, un dimensionnement précis du tenon 18 concentrique à l'oscillateur 1 et s'intégrant dans le trou central 14 du balancier rigide 8 permet d'obtenir le jeu approprié entre ledit tenon 18 et le moyen 12 du balancier 8 pour former des butées de fonctionnement radiale et axiale assurant l'oscillateur 1 dans toutes les positions radiales et axiales en cas de chocs. Ces butées sont formées au plus proche de l'axe d'oscillation A de sorte que le couple de frottement ainsi que les perturbations sont diminuées.

Dans une autre variante de réalisation non représentée, le tenon 18 peut être monolithique avec le deuxième élément de support, et se présenter alors sous la forme uniquement du pied cylindrique 18b, la surface d'appui définissant la butée de fonctionnement axiale étant constituée par la surface du deuxième élément de support, à la place de l'épaulement 18c. Ledit pied cylindrique 8b peut par exemple être usiné directement dans le deuxième élément de support.

D'une manière particulièrement préférée, le balancier 8 est agencé pour constituer l'élément inertiel de l'oscillateur 1, indépendamment de l'inertie de la partie mobile 2. A cet effet, le balancier 8, et plus particulièrement la serge 10, et la partie mobile 2 sont réalisés de préférence dans des matériaux différents l'un de l'autre, le matériau du balancier 8, et plus particulièrement le matériau de la serge 10, présentant une inertie supérieure à celui de la partie mobile 2. De préférence, les matériaux du balancier et de la partie mobile 2 sont choisis de sorte que l'inertie de la partie mobile 2 est négligeable par rapport à l'inertie du balancier. Par exemple, la partie mobile 2 peut être réalisée en silicium et la serge peut être réalisée en CuBe.

Ainsi, la géométrie de la partie mobile 2 peut être facilement et librement modifiée pour être parfaitement adaptée afin d'assurer l'assemblage avec la serge 10, pour intégrer des éléments de mesure ou encore pour être parfaitement adaptée à la géométrie des lames, sans risquer de modifier l'inertie globale de l'oscillateur 1.

De même, cela permet de dissocier l'inertie de l'oscillateur 1 de la raideur des première et deuxième lames élastiques 5,6, et de réaliser des lames élastiques de la longueur nécessaire pour obtenir la raideur recherchée sans avoir à se préoccuper d'autres contraintes qui auraient été imposées pour obtenir l'inertie appropriée de l'oscillateur.

L'oscillateur selon l'invention permet de régler l'inertie et son équilibre/balourd via le balancier, par exemple par un dimensionnement approprié du balancier et de sa serge et/ou par l'utilisation de masselottes positionnées sur le balancier, de manière similaire au réglage de l'inertie et de l'équilibre/balourd pour un balancier standard. Par exemple, le balancier 8, et plus particulièrement sa serge 10, et la partie mobile 2 peuvent présenter avantageusement des formes circulaires ou annulaires de diamètres différents, le diamètre de la serge 10 étant choisi pour obtenir l'inertie appropriée de l'oscillateur 1. La serge 10 peut être de forme circulaire ou annulaire continue, ou comprendre au moins deux portions circulaires, de préférence symétriques par rapport à l'axe A. Il est possible également d'intégrer des éléments de design et des décors comme des anglages, traits-tirés, polissage ou mise en couleur.

Le matériau du balancier 8 est également choisi pour que ledit balancier 8 soit apte à supporter les chocs. Outre le CuBe, ce matériau peut être les laitons, le maillechort, le titane, l'acier et le nickel.

Le tenon 18 est également réalisé dans un matériau apte à supporter les chocs, tel que par exemple l'acier de préférence ou le CuBe, les laitons, le maillechort, le titane, et le rubis.

Le balancier 8 peut être maintenu centré sur la face supérieure de la partie mobile 2 par des goupilles 20 sur lesquelles peuvent être positionnées des masselottes 22 pour le réglage de l'inertie du balancier 8.

Le balancier 8 peut être assemblée à la partie mobile 2 par exemple par brasage, serrage élastique, clipsage ou collage.

D'une manière avantageuse, la partie mobile 2 présente une forme agencée pour définir une zone intérieure centrale, centrée sur l'axe d'oscillation A, vide de tout élément de matière de partie mobile. Notamment, il n'est prévu aucun arbre physique traversant la partie mobile et/ou les lames élastiques. Par exemple, la partie mobile 2 peut présenter une forme annulaire continue ou discontinue, sans aucun élément de matière de partie libre au centre. De ce fait, l'oscillateur selon l'invention présente tous les avantages d'un oscillateur flexible à pivot virtuel. Il reste également très compact.

Si besoin, pour des raisons de symétrie et/ou de tenue axiale aux chocs (chocs dans l'axe Z) renforcée, un second balancier similaire au balancier 8 peut être assemblé sur la face inférieure de la partie mobile 2, ledit second balancier coopérant comme décrit ci-dessus avec un second tenon similaire au tenon 18 et prévu dans un élément de support sous l'oscillateur.

Une autre variante de réalisation d'un oscillateur selon l'invention est représentée sur les figures 4 à 8, les mêmes références étant utilisées pour désigner les mêmes éléments que pour les figures 1 à 3. Les figures 4 et 5 représentent un mécanisme régulateur comprenant l'oscillateur à guidage flexible 1 selon l'invention et un mécanisme d'échappement 30. Ledit mécanisme d'échappement 30 comprend de manière connue une roue d'échappement 32 et une ancre 34 montée sur son axe 36, et comprenant une fourchette 38 agencée pour coopérer avec une cheville 37 prévue sur le balancier 8 comme cela sera décrit plus en détails ci-après. Le balancier 8 des figures 4 à 8 diffère du balancier des figures 1 à 3 par la forme du tenon 18, qui est ici couplé au moyeu 12 du balancier 8 par un dispositif à baïonnette.

En référence plus particulièrement aux figures 6 et 7, le tenon 18 comprend une tête 18a et un pied 18b solidaires l'un de l'autre. La tête 18a est de forme cylindrique, et est agencée pour se loger dans un logement 39a prévu dans un pont 39 (représenté partiellement sur la figure 6 et visible également sur la figure 4) constituant ici le deuxième élément de support, de manière solidaire en translation axiale audit deuxième élément de support mais libre en rotation par rapport à celui-ci. La tête 18a présente sur sa surface extérieure une fente 40 (cf. Figure 4) permettant l'introduction d'un outil de sorte que ladite tête 18a est manoeuvrable par un utilisateur de manière à pouvoir faire pivoter le tenon 18 entre différentes positions angulaires comme cela sera décrit en détails ci-après.

Le pied 18b s'étend selon l'axe A, et présente une première jupe 42 liée à la tête 18a, agencée pour saillir dudit deuxième élément de support, perpendiculairement à la tête 18a, et de forme cylindrique concentrique à l'axe A, de diamètre inférieur au diamètre de la tête 18a de manière à former un épaulement 18c entre le pied 18b et la tête 18a sur lequel repose le deuxième élément de support. Le pied 18b comprend également une deuxième jupe 44 de diamètre inférieur au diamètre de la première jupe 42, de manière à former un épaulement 54. La deuxième jupe 44 traverse le trou central 14 du moyeu 12 du balancier 8. Le pied 18b étant terminé par une ailette 46 liée à la deuxième jupe 44 et s'étendant perpendiculairement audit pied 18b.

Par ailleurs, comme le montrent plus particulièrement les figures 7 et 8, le trou central 14 du moyeu 12 présente deux premières portions circulaires 48 présentant un premier diamètre, alternées avec deux deuxièmes portions circulaires 50 présentant un deuxième diamètre inférieur au premier diamètre des premières portions 48, ledit deuxième diamètre étant compris entre le diamètre de la première jupe 42 et le diamètre de la deuxième jupe 44, les deux premières portions étant opposées l'une à l'autre par rapport à l'axe A pour former une rainure 52 de dimensions supérieures aux dimensions de l'ailette 46, et la longueur de l'ailette 46 étant supérieure au deuxième diamètre des deuxièmes portions 50.

Ainsi, lorsque la tête 18a est manoeuvrée par un utilisateur, le tenon 18 peut évoluer entre une première position angulaire de montage, comme représenté sur la figure 7, selon laquelle l'ailette 46 du tenon 18 peut être introduite dans la rainure 52 du trou central 14 du moyeu 12 du balancier 8, et, en faisant pivoter la tête 18a de 90°, une seconde position angulaire de verrouillage, comme représenté sur la figure 8, selon laquelle l'ailette 46 du tenon 18 est susceptible de coopérer avec les deuxièmes portions 50 du trou central 14, la face intérieure 46a de l'ailette 46 constituant une surface d'appui définissant des butées de fonctionnement axiales inférieures, l'épaulement 54 de la première jupe 42 constituant une surface d'appui définissant des butées de fonctionnement axiales supérieures, et la surface extérieure 56 de la deuxième jupe 44 constituant une surface d'appui définissant des butées de fonctionnement radiales pour les deuxièmes portions 50 du balancier 8, notamment en cas de chocs.

Cette variante permet de former des butées de fonctionnement axiales inférieures, qui constituent des sécurités supplémentaires par rapport à la réalisation des figures 1 à 3.

D'une manière avantageuse, pour l'une ou l'autre des variantes, mais représenté ici sur les figures 4 à 8, la serge 10 du balancier 8 peut être discontinue et comprendre au moins deux portions circulaires ou annulaires 10a, 10b, symétriques par rapport à l'axe A. Lesdites portions circulaires 10a, 10b sont positionnées de chaque côté de l'ancre 34.

Il est prévu sur le balancier 8 une cheville 37 destinée à coopérer avec la fourchette 38 de l'ancre 34 pour l'entretien des oscillations. La cheville 37 s'étend en direction du deuxième élément de support de sorte que l'ancre 34 est positionnée au-dessus du moyeu 12 du balancier 8, en regard du deuxième élément de support, et à l'opposé de la partie mobile 2. Cela permet de pouvoir positionner l'ancre 34 proche du balancier 8, du côté opposé aux lames 5, 6, et ainsi d'avoir une cheville 37 relativement courte, garantissant une bonne perpendicularité.

D'une manière avantageuse, la partie mobile 2, de forme globalement annulaire, est également discontinue et s'interrompt de manière à pouvoir positionner l'ancre 34 entre les deux extrémités de la partie mobile 2, au plus près de l'oscillateur 1. L'axe 36 de l'ancre 34 peut alors être monté pivotant dans le même pont que l'oscillateur 1. Cela permet d'avoir moins de chaine de cote, et d'avoir une meilleure précision de positionnement, avec moins de composants.

D'une manière avantageuse, l'ancre 34 est positionnée entre les deux extrémités de la partie mobile 2 et entre les deux portions circulaires 10a, 10b de la serge 10, l'axe 36 de l'ancre 34 étant agencé pour se trouver dans la course desdites portions circulaires 10a, 10b de sorte que ledit axe 36 constitue une butée pour lesdites portions circulaires 10a, 10b de la serge 10 du balancier 8 et que les lames élastiques 5 et 6 ne heurtent pas ledit axe 36 de l'ancre 34.

Pour l'une ou l'autre des variantes, les lames 5, 6, la partie mobile 2 et la partie de fixation 3 peuvent être réalisée de manière monolithique comme décrit ci-dessus pour la première variante des figures 1 à 3.

Les lames 5, 6, la partie mobile 2 et la partie de fixation 3 peuvent être réalisées également en plusieurs parties comme représenté ici sur les figures 4 à 8. Plus particulièrement, la partie mobile 2 peut comprendre un premier élément supérieur 2a de partie mobile 2 et un deuxième élément inférieur 2b de partie mobile 2, superposés et rendus solidaires l'un de l'autre, en étant assemblés par exemple au moyen des goupilles 20 qui seront utilisées pour fixer les portions 10a, 10b de la serge 10, en insérant des entretoises 59.

De même, la partie de fixation 3 comprend un premier élément supérieur 3a de partie de fixation 3 et un deuxième élément inférieur 3b de partie de fixation 3, superposés et rendus solidaires l'un de l'autre, en étant assemblés par exemple au moyen des goupilles 60.

Le premier élément supérieur 2a de partie mobile 2 est relié au premier élément supérieur 3a de partie de fixation 3 par la première lame élastique 5 et le deuxième élément inférieur 2b de partie mobile 2 est relié au deuxième élément inférieur 3b de partie de fixation 3 par la deuxième lame élastique 6.

Lesdits premier et deuxième éléments 2a, 2b de partie mobile 2 sont de forme symétrique par rapport à une droite perpendiculaire et sécante à l'axe d'oscillation A (symétrie miroir). Par exemple, lesdits premier et deuxième éléments 2a, 2b de partie mobile 2 présentent une première portion annulaire ouverte sur un angle de 120° environ par rapport au point P de croisement des lames 5, 6, terminée à une des deux extrémités libres par un bras portant une seconde portion annulaire de diamètre supérieur à la première portion annulaire et formant un angle de 30° environ par rapport au point P. L'une des extrémités d'une lame élastique est fixée sur ladite seconde portion annulaire, l'autre extrémité de la lame élastique étant fixée sur l'élément de partie de fixation correspondant. Ce mode de réalisation en plusieurs parties permet avantageusement de fabriquer d'une part, de manière monolithique un premier étage correspondant au premier élément 2a de partie mobile, au premier élément 3a de partie de fixation et à la première lame 5, et d'autre part un deuxième étage correspondant au deuxième élément 2b de partie mobile, au deuxième élément 3b de partie de fixation et à la deuxième lame 6. Cela permet une fabrication de chaque étage sur un seul niveau, ce qui est avantageux dans le cadre d'une fabrication des éléments en silicium par DRIE. Cela permet également d'avoir une véritable séparation physique des lames 5 et 6, obtenue de manière plus aisée qu'avec une fabrication monolithique d'une partie mobile en un seul élément. Puis les premier et deuxième étages sont superposés et assemblés par les goupilles 20. La serge 10 est ensuite assemblée à la partie mobile 2 au moyen des goupilles 20 puis les masselottes 22 sont mises en place afin d'obtenir l'inertie appropriée.

Les première et seconde portions annulaires des éléments 2a, 2b de partie mobile 2 présentent des diamètres différents du diamètre de la serge 10. Cette forme des éléments 2a, 2b de partie mobile 2 est particulièrement appropriée pour que les lames élastiques 5 et 6 puissent avoir la longueur nécessaire pour présenter la raideur requise. De plus, la partie mobile 2 est en silicium et la serge 10 est en CuBe par exemple, de manière à ce que l'élément inertiel de l'oscillateur 1 soit constitué par le balancier 8, permettant de dissocier l'inertie de l'oscillateur 1 de la raideur des lames 5, 6.

Les descriptions ci-dessus sont basées sur un oscillateur à guidage flexible de type à lames croisées séparées. Il est bien évident que la présente invention peut également s'appliquer à d'autres types d'oscillateur à guidage flexible, tels que ceux de type à lames croisées non séparées ou à centre de rotation déporté dits « RCC » (Remote Center Compliance).

L'oscillateur selon l'invention peut également comprendre plus de deux lames élastiques.

## Revendications

1. Oscillateur horloger mécanique à guidage flexible (1), destiné à osciller autour d'un axe d'oscillation virtuel (A), ledit oscillateur comportant :
- une partie mobile (2) centrée sur l'axe d'oscillation (A),
- une partie de fixation (3) destinée à être fixée à un premier élément de support,
- au moins des première et deuxième lames élastiques (5, 6) reliant la partie mobile (2) et la partie de fixation (3) et agencées pour exercer sur la partie mobile (2), par rapport à la partie de fixation (3), un couple de rappel,
- au moins un balancier (8) rapporté et rendu solidaire de la partie mobile (2), ledit balancier (8) comportant une serge (10), un moyeu (12) présentant un trou central (14), centré sur l'axe d'oscillation (A), et au moins un bras (16) reliant ledit moyeu (12) à la serge (10),
**caractérisé en ce que** ledit oscillateur comprend :
- un tenon (18), centré sur l'axe d'oscillation (A), ledit tenon (18) étant d'une part solidaire au moins en translation axiale d'un deuxième élément de support et d'autre part positionné dans le trou central (14) du moyeu (12) du balancier (8), les dimensions du tenon (18) et du trou central (14) étant choisies de manière à laisser un jeu entre le moyeu (12) et le tenon (18) définissant des butées de fonctionnement axiales et radiales.

2. Oscillateur selon la revendication 1, **caractérisé en ce que** le balancier (8) est agencé pour constituer l'élément inertiel de l'oscillateur (1), indépendamment de la partie mobile (2).

3. Oscillateur selon l'une des revendications précédentes, **caractérisé en ce que** le balancier (8) et la partie mobile (2) sont réalisés dans des matériaux différents l'un de l'autre, le matériau du balancier (8) présentant une inertie supérieure à celui de la partie mobile (2).

4. Oscillateur selon l'une des revendications précédentes, **caractérisé en ce que** le balancier (8) et la partie mobile (2) présentent des formes circulaires de diamètres différents.

5. Oscillateur selon l'une des revendications précédentes, **caractérisé en ce que** la partie mobile (2) présente une forme agencée pour définir une zone intérieure vide de tout élément de matière de partie mobile (2).

6. Oscillateur selon l'une des revendications précédentes, **caractérisé en ce qu'**il ne comprend pas d'arbre physique traversant la partie mobile et/ou les lames élastiques (5,6).

7. Oscillateur selon l'une des revendications précédentes, **caractérisé en ce que** le tenon (18) est couplé au moyeu (12) du balancier (8) par un dispositif à baïonnette.

8. Oscillateur selon la revendication 7, **caractérisé en ce que** le tenon (18) présente une tête (18a) solidaire en translation axiale du deuxième élément de support et un pied (18b) agencé pour saillir dudit deuxième élément de support, ledit pied (18b) présentant une première jupe (42) liée à la tête (18a) et une deuxième jupe (44) de diamètre inférieur au diamètre de la première jupe (42), et traversant le trou central (14) du moyeu (12) du balancier (8), ledit pied (18b) étant terminé par une ailette (46) s'étendant perpendiculairement audit pied (18b), et **en ce que** le trou central (14) présente deux premières portions (48) présentant un premier diamètre, alternées avec deux deuxièmes portions (50) présentant un deuxième diamètre inférieur au premier diamètre des premières portions (48), ledit deuxième diamètre étant compris entre le diamètre de la première jupe (42) et le diamètre de la deuxième jupe (44), les deux premières portions (48) formant une rainure (52) de dimensions supérieures aux dimensions de l'ailette (46), et la longueur de l'ailette (46) étant supérieure au deuxième diamètre des deuxièmes portions (50), la tête (18b) étant manoeuvrable par un utilisateur pour que le tenon (18) puisse évoluer entre une première position angulaire de montage selon laquelle l'ailette (46) du tenon (18) peut être introduite dans la rainure (52) du trou central (14) du moyeu (12), et une seconde position angulaire de verrouillage selon laquelle l'ailette (46) du tenon (18) est susceptible de coopérer avec les deuxièmes portions (50) du trou central (14) pour former des butées de fonctionnement axiales inférieures, la première jupe (42) formant des butées de fonctionnement axiales supérieures, et la deuxième jupe (44) formant des butées de fonctionnement radiales pour le balancier (8).

9. Oscillateur selon l'une des revendications précédentes, **caractérisé en ce qu'**il est à lames croisées séparées, les première et deuxième lames élastiques (5, 6) se croisant sans contact en un point de croisement (P) par lequel passe l'axe d'oscillation à pivot virtuel (A).

10. Oscillateur selon l'une des revendications précédentes, **caractérisé en ce que** la partie mobile (2) comprend un premier et un deuxième éléments (2a, 2b) de partie mobile, superposés et rendus solidaires l'un de l'autre, et la partie de fixation (3) comprend un premier et un deuxième éléments (3a, 3b) de partie de fixation, superposés et rendus solidaires l'un de l'autre, le premier élément (2a) de partie mobile étant relié au premier élément (3a) de partie de fixation par la première lame élastique (5) et le deuxième élément (2b) de partie mobile étant relié au deuxième élément (3b) de partie de fixation par la deuxième lame élastique (6), lesdits premier et deuxième éléments (2a, 2b) de partie mobile étant symétriques par rapport à une droite perpendiculaire et sécante à l'axe d'oscillation (A).

11. Mécanisme régulateur comprenant un oscillateur selon l'une des revendications 1 à 10, et un mécanisme d'échappement (30) comprenant une ancre (34), **caractérisé en ce que** le balancier (8) comprend une cheville (37) en regard du deuxième élément de support et destinée à coopérer avec l'ancre (34), ladite ancre (34) étant positionnée au-dessus du balancier (8).

12. Mécanisme régulateur selon la revendication 11, **caractérisé en ce que** la serge (10) du balancier (8) comprend au moins deux portions circulaires (10a, 10b), positionnées de chaque côté de l'ancre (34), et **en ce que** l'ancre (34) comprend un axe (36) agencé pour pouvoir constituer une butée pour lesdites portions circulaires (10a, 10b) de la serge (10) du balancier (8).

13. Mouvement horloger comprenant un oscillateur selon l'une quelconque des revendications 1 à 10 ou un mécanisme régulateur selon l'une quelconque des revendications 11 et 12.

14. Pièce d'horlogerie comprenant un oscillateur selon l'une quelconque des revendications 1 à 10 ou un mécanisme régulateur selon l'une quelconque des revendications 11 et 12.

## Patentansprüche

1. Mechanischer Oszillator (1) einer Uhr mit flexibler Führung, der dazu bestimmt ist, um eine virtuelle Oszillationsachse (A) zu oszillieren, wobei der Oszillator umfasst:
- einen beweglichen Teil (2), der auf der Oszillationsachse (A) zentriert ist,
- einen Befestigungsteil (3), der dazu bestimmt ist, an einem ersten Stützelement befestigt zu sein,
- mindestens eine erste und eine zweite elastische Klinge (5, 6), die den beweglichen Teil (2) und den Befestigungsteil (3) verbinden und dazu gestaltet sind, auf den beweglichen Teil (2) ein Rückzugsmoment in Bezug auf den Befestigungsteil (3) auszuüben,
- mindestens eine Unruh (8), die auf dem beweglichen Teil (2) aufgesetzt und fest damit verbunden wird, wobei die Unruh (8) einen Fußkreis (10), eine Nabe (12), die ein mittleres Loch (14) aufweist, das auf der Oszillationsachse (A) zentriert ist, und mindestens einen Arm (16) umfasst, der die Nabe (12) mit dem Fußkreis (10) verbindet,
**dadurch gekennzeichnet, dass** der Oszillator umfasst:
- einen Dübel (18), der auf der Oszillationsachse (A) zentriert ist, wobei der Dübel (18) einerseits zumindest in der axialen Translation mit einem zweiten Stützelement fest verbunden ist und andererseits in dem mittleren Loch (14) der Nabe (12) der Unruh (8) positioniert ist, wobei die Abmessungen des Dübels (18) und des mittleren Lochs (14) derart gewählt sind, dass ein Spiel zwischen der Nabe (12) und dem Dübel (18) gelassen ist, wodurch axiale und radiale Arbeitsanschläge definiert werden.

2. Oszillator nach Anspruch 1, **dadurch gekennzeichnet, dass** die Unruh (8) dazu gestaltet ist, das Trägheitselement des Oszillators (1) unabhängig von dem beweglichen Teil (2) zu bilden.

3. Oszillator nach einem der vorhergehenden Ansprüche, **dadurch gekennzeichnet, dass** die Unruh (8) und der bewegliche Teil (2) aus voneinander unterschiedlichen Materialien hergestellt sind, wobei das Material der Unruh (8) eine Trägheit aufweist, die höher als diejenige des beweglichen Teils (2) ist.

4. Oszillator nach einem der vorhergehenden Ansprüche, **dadurch gekennzeichnet, dass** die Unruh (8) und der bewegliche Teil (2) kreisförmige Formen mit unterschiedlichen Durchmessern aufweisen.

5. Oszillator nach einem der vorhergehenden Ansprüche, **dadurch gekennzeichnet, dass** der bewegliche Teil (2) eine Form aufweist, die dazu gestaltet ist, eine innere Zone ohne jegliches Materialelement des beweglichen Teils (2) zu definieren.

6. Oszillator nach einem der vorhergehenden Ansprüche, **dadurch gekennzeichnet, dass** er keine physikalische Welle umfasst, die den beweglichen Teil und/oder die elastischen Klingen (5, 6) durchquert.

7. Oszillator nach einem der vorhergehenden Ansprüche, **dadurch gekennzeichnet, dass** der Dübel (18) durch eine Bajonettvorrichtung an die Nabe (12) der Unruh (8) gekoppelt ist.

8. Oszillator nach Anspruch 7, **dadurch gekennzeichnet, dass** der Dübel (18) einen Kopf (18a), der in der axialen Translation fest mit dem zweiten Stützelement verbunden ist, und einen Fuß (18b) aufweist, der dazu gestaltet ist, von dem zweiten Stützelement hervorzustehen, wobei der Fuß (18b) eine erste Schürze (42), die mit dem Kopf (18a) verbunden ist, und eine zweite Schürze (44) aufweist, deren Durchmesser kleiner als der Durchmesser der ersten Schürze (42) ist, und die das mittlere Loch (14) der Nabe (12) der Unruh (8) durchquert, wobei der Fuß (18b) mit einer Rippe (46) endet, die sich senkrecht zu dem Fuß (18b) erstreckt, und dadurch, dass das mittlere Loch (14) zwei erste Abschnitte (48), die einen ersten Durchmesser aufweisen, abwechselnd mit zwei zweiten Abschnitten (50) aufweist, die einen zweiten Durchmesser aufweisen, der kleiner als der erste Durchmesser der ersten Abschnitte (48) ist, wobei der zweite Durchmesser zwischen dem Durchmesser der ersten Schürze (42) und dem Durchmesser der zweiten Schürze (44) enthalten ist, wobei die zwei ersten Abschnitte (48) eine Nut (52) mit Abmessungen bilden, die größer als die Abmessungen der Rippe (46) sind, und die Länge der Rippe (46) größer als der zweite Durchmesser der zweiten Abschnitte (50) ist, wobei der Kopf (18b) durch einen Benutzer betätigbar ist, damit der Dübel (18) seine Stellung zwischen einer ersten, einer Montagewinkelposition, in der die Rippe (46) des Dübels (18) in die Nut (52) des mittleren Lochs (14) der Nabe (12) eingeführt werden kann, und einer zweiten, einer Verriegelungswinkelposition wechseln kann, in der die Rippe (46) des Dübels (18) mit den zweiten Abschnitten (50) des mittleren Lochs (14) zusammenwirken kann, um untere axiale Arbeitsanschläge zu bilden, wobei die erste Schürze (42) obere axiale Arbeitsanschläge bildet und die zweite Schürze (44) radiale Arbeitsanschläge für die Unruh (8) bildet.

9. Oszillator nach einem der vorhergehenden Ansprüche, **dadurch gekennzeichnet, dass** er getrennte gekreuzte Klingen aufweist, wobei die erste und die zweite elastische Klinge (5, 6) sich kontaktlos an einem Kreuzungspunkt (P) kreuzen, durch den die Oszillationsachse mit virtuellem Zapfen (A) verläuft.

10. Oszillator nach einem der vorhergehenden Ansprüche, **dadurch gekennzeichnet, dass** der bewegliche Teil (2) ein erstes und ein zweites Element (2a, 2b) des beweglichen Teils umfasst, die übereinander gelagert und fest miteinander verbunden werden, und der Befestigungsteil (3) ein erstes und ein zweites Element (3a, 3b) des Befestigungsteils umfasst, die übereinander gelagert und fest miteinander verbunden werden, wobei das erste Element (2a) des beweglichen Teils mit dem ersten Element (3a) des Befestigungsteils durch die erste elastische Klinge (5) verbunden ist und das zweite Element (2b) des beweglichen Teils mit dem zweiten Element (3b) des Befestigungsteils durch die zweite elastische Klinge (6) verbunden ist, wobei das erste und das zweite Element (2a, 2b) des beweglichen Teils in Bezug auf eine Gerade symmetrisch sind, die senkrecht zur Oszillationsachse (A) ist und diese schneidet.

11. Regulatormechanismus, der einen Oszillator nach einem der Ansprüche 1 bis 10 und einen Hemmungsmechanismus (30) umfasst, der einen Anker (34) umfasst, **dadurch gekennzeichnet, dass** die Unruh (8) einen Stift (37) umfasst, der dem zweiten Stützelement gegenübersteht und dazu bestimmt ist, mit dem Anker (34) zusammenzuwirken, wobei der Anker (34) über der Unruh (8) positioniert ist.

12. Regulatormechanismus nach Anspruch 11, **dadurch gekennzeichnet, dass** der Fußkreis (10) der Unruh (8) mindestens zwei kreisförmige Abschnitte (10a, 10b) umfasst, die auf jeder Seite des Ankers (34) positioniert sind, und dadurch, dass der Anker (34) eine Achse (36) umfasst, die dazu gestaltet ist, einen Anschlag für die kreisförmigen Abschnitte (10a, 10b) des Fußkreises (10) der Unruh (8) bilden zu können.

13. Uhrmechanismus, der einen Oszillator nach einem der Ansprüche 1 bis 10 oder einen Regulatormechanismus nach einem der Ansprüche 11 und 12 umfasst.

14. Uhr, die einen Oszillator nach einem der Ansprüche 1 bis 10 oder einen Regulatormechanismus nach einem der Ansprüche 11 und 12 umfasst.

## Claims

1. Mechanical timepiece oscillator with flexible guiding (1), intended to oscillate about a virtual oscillation axis (A), said oscillator comprising:
- a movable part (2) centred on the oscillation axis (A),
- a fixation part (3) intended to be fixed to a first support element,
- at least a first and a second elastic strip (5, 6) connecting the movable part (2) and the fixation part (3) and arranged to exert a restoring moment on the movable part (2) with respect to the fixation part (3),
- at least one balance (8) added and fixedly attached to the movable part (2), said balance (8) comprising a felloe (10), a hub (12) having a central hole (14), centred on the oscillation axis (A), and at least one arm (16) connecting said hub (12) to the felloe (10),
**characterised in that** said oscillator comprises:
- a post (18), centred on the oscillation axis (A), said post (18) being on the one hand fixedly attached at least in axial translation to a second support element and on the other hand positioned in the central hole (14) of the hub (12) of the balance (8), the dimensions of the post (18) and of the central hole (14) being selected so as to leave clearance between the hub (12) and the post (18) defining axial and radial operating stops.

2. Oscillator as claimed in claim 1, **characterised in that** the balance (8) is arranged to constitute the inertial element of the oscillator (1), independently of the movable part (2).

3. Oscillator as claimed in any one of the preceding claims, **characterised in that** the balance (8) and the movable part (2) are produced from different materials from each other, the material of the balance (8) having an inertia greater than that of the movable part (2).

4. Oscillator as claimed in any one of the preceding claims, **characterised in that** the balance (8) and the movable part (2) are of circular shapes with different diameters.

5. Oscillator as claimed in any one of the preceding claims, **characterised in that** the movable part (2) is of a shape arranged to define an inner zone void of any element of material of the movable part (2).

6. Oscillator as claimed in any one of the preceding claims, **characterised in that** it does not comprise a physical shaft passing through the movable part and/or the elastic strips (5, 6).

7. Oscillator as claimed in any one of the preceding claims, **characterised in that** the post (18) is coupled to the hub (12) of the balance (8) by a bayonet device.

8. Oscillator as claimed in claim 7, **characterised in that** the post (18) has a head (18a) fixedly attached in axial translation to the second support element and a foot (18b) which is arranged to protrude from said second support element, said foot (18b) having a first skirt (42) connected to the head (18a) and a second skirt (44) of a diameter smaller than the diameter of the first skirt (42), and passing through the central hole (14) of the hub (12) of the balance (8), said foot (18b) being terminated by a bar (46) extending perpendicularly to said foot (18b), and **in that** the central hole (14) has two first portions (48) having a first diameter, which alternate with two second portions (50) having a second diameter smaller than the first diameter of the first portions (48), said second diameter being between the diameter of the first skirt (42) and the diameter of the second skirt (44), the two first portions (48) forming a groove (52) of dimensions greater than the dimensions of the bar (46), and the length of the bar (46) being greater than the second diameter of the second portions (50), the head (18b) being manoeuvrable by a user so that the post (18) can move between a first angular mounting position in which the bar (46) of the post (18) can be introduced into the groove (52) of the central hole (14) of the hub (12), and a second angular locking position in which the bar (46) of the post (18) is able to cooperate with the second portions (50) of the central hole (14) in order to form lower axial operating stops, the first skirt (42) forming upper axial operating stops, and the second skirt (44) forming radial operating stops for the balance (8).

9. Oscillator as claimed in any one of the preceding claims, **characterised in that** it has separated crossed strips, the first and second elastic strips (5, 6) crossing each other without contact at a crossing point (P) through which the oscillation axis with virtual pivot (A) passes.

10. Oscillator as claimed in any one of the preceding claims, **characterised in that** the movable part (2) comprises a first and a second movable part element (2a, 2b), which are superimposed and fixedly attached to one another, and the fixation part (3) comprises a first and a second fixation part element (3a, 3b) which are superimposed and fixedly attached to one another, the first movable part element (2a) being connected to the first fixation part element (3a) by the first elastic strip (5) and the second movable part element (2b) being connected to the second fixation part element (3b) by the second elastic strip (6), said first and second movable part elements (2a, 2b) being symmetrical with respect to a straight line perpendicular and secant to the oscillation axis (A).

11. Regulator mechanism comprising an oscillator as claimed in any one of claims 1 to 10, and an escapement mechanism (30) comprising pallets (34), **characterised in that** the balance (8) comprises a pin (37) facing the second support element and intended to cooperate with the pallets (34), said pallets (34) being positioned above the balance (8).

12. Regulator mechanism as claimed in claim 11, **characterised in that** the felloe (10) of the balance (8) comprises at least two circular portions (10a, 10b), positioned on each side of the pallets (34), and **in that** the pallets (34) comprise a spindle (36) arranged to be able to form a stop for said circular portions (10a, 10b) of the felloe (10) of the balance (8).

13. Timepiece movement comprising an oscillator as claimed in any one of claims 1 to 10 or a regulator mechanism as claimed in any one of claims 11 and 12.

14. Timepiece comprising an oscillator as claimed in any one of claims 1 to 10 or a regulator mechanism as claimed in any one of claims 11 and 12.
